# EUROPÄISCHE PATENTSCHRIFT

(11) **EP 0 047 550 B1**
(45) Veröffentlichungstag und Bekanntmachung des Hinweises auf die Patenterteilung: **07.12.1983**
(21) Anmeldenummer: 81200932.2
(22) Anmeldetag: 24.08.1981
(51) Int. Cl.: E04G 9/02, E04G 11/10

(54) **Rechteckförmiges Schalungselement**
Rectangular shuttering element
Elément de coffrage rectangulaire

(30) Priorität: 10.09.1980 CH 6811/80
(43) Veröffentlichungstag der Anmeldung: 17.03.1982
(73) Patentinhaber: Kästli, Oskar, CH-3072 Ostermundigen/BE (CH)
(72) Erfinder: Kästli, Oskar, CH-3072 Ostermundigen/BE (CH)
(74) Vertreter: Egli, Johann

## Beschreibung

Die Erfindung betrifft ein rechteckförmiges Schalungselement nach dem Oberbegriff von Anspruch 1.

Bei bekannten Schalungselementen dieser Art (FR-A-2430-491) bestehen die Aussteifungs- und Abstützelemente aus einer Mehrzahl von im Abstand zueinander und zu den Rahmenquerteilen angeordneten, an den Rahmenlängsteilen angeschweissten Balken. Damit wird aber eine Aussteifung nur in der Querrichtung des Schalungselementes bewirkt.

Ein konkreter Vergleich des Erfindungsgegenstandes mit dem durch die FR-A1-2430491, die FR-A-1408 912, die FR-A1 374215 und die FR-A-1 115640 gegebenen Stand der Technik ist in den am Ende der Angabe der Lösung stehenden Bemerkungen enthalten.

Der Erfindung liegt zu einem Teil die Aufgabe zugrunde, bei gegebener Grösse des Schalungselementes und ungefähr gleichem Materialaufwand und somit auch ungefähr gleichem Gewicht eine Ausgestaltung zu schaffen, durch welche auch die Steifigkeit in der Längsrichtung des Schalungselementes erheblich verbessert wird. Zum anderen Teil soll auch die Verwendungsmöglichkeit des Schalungselementes, zusammen mit gleichen Schalungselementen und eventuell auch mit anderen Schalungselementen (Hilfsschalungselementen) in Schalungskonstruktionen verschiedenster Art, je nach Bedürfnis, stark erweitert werden, durch Erweiterung der Freiheit in der Plazierung der Bindungen zwischen einander gegenüberliegenden Schalungselementen.

Die Lösung dieser zweifachen Aufgabestellung wird in einer Ausbildung gesehen, wie sie im kennzeichnenden Teil des Anspruches 1 umschrieben ist. Diese Ausbildung ergibt zudem eine ungefähr verdoppelte Steifigkeit des Schalungselementes. Die im Anspruch 2 umschriebene, bevorzugte Ausgestaltung ergibt in vielen Verwendungen eine besonders günstige Plazierungsmöglichkeit für Bindungsankerstäbe.

Zum konkreten Vergleich des Erfindungsgegenstandes mit dem Stand der Technik sei folgendes bemerkt :
a) Zur FR-A1-2 430 491 : es sind sowohl als Aussteif- und Abstützelemente wirkende Balkenpaare 7₁, 7₂ und 10₁, 10₂ vorhanden, die den Balkenpaaren 5, 6 und 7, 8 im erfindungsgemässen Schalungselement entsprechen. Es fehlt aber das Balkenpaar, das in der obigen Beschreibung mit 9, 10 bezeichnet ist ; an dessen Stelle ist der « raidisseur horizontal 11 vorhanden, der aber nach Fig. 1 durchgehend ist und in Fig. 2 fehlt, so dass nicht offenbart ist, wie dieser im Querschnitt anzuordnen ist.
b) Auch das in der FR-A-1 408 912 gezeigte Schalungselement hat die querverlaufenden Balkenpaare (sogar U-Balkenpaare) 5 entsprechend den Balkenpaaren 5, 6 und 7, 8. Es ist sodann das längsverlaufende Balkenpaar 6, 7 vorhanden, das aber nahe beim Längsseitenteil 2 (nicht mittig zwischen 2 und 3) angeordnet und auf Balkenpaare 5 aufgesetzt ist.
c) Im Schalungselement nach der FR-A-1 374 215 sind die längs- und die querverlaufenden Aussteifelemente nicht Balkenpaare, ausserdem fehlt die für das erfindungsgemässe Schalungselement typische I-Anordnung der Aussteif- und Abstützelemente.
d) In der FR-A-1 115640 ist noch am ehesten das in Fig. 4 dargestellte Schalungselement mit dem erfindungsgemässen vergleichbar, wegen der Anordnung der Balken 6, 7, 8. Es sind aber nicht Balkenpaare und der längsverlaufende Balken 5 erstreckt sich bis zu den Querseitenteilen.

Die Erfindung wird nachfolgend anhand beiliegender Zeichnung beispielsweise erläutert. Es zeigen :
Figur 1 einen Aufriss eines Ausführungsbeispieles des erfindungsgemässen Schalungselementes,
Figur 2 einen Querschnitt nach der Linie II-II der Fig. 1,
Figur3 eine schematische Aufsicht einer Stützenschaltung, bei welcher vier erfindungsgemässe Schalungselemente Verwendung finden, und
Figur 4 eine schematische Aufsicht bei welcher nebst erfindungsgemässen auch andere Schalungselemente Verwendung finden.

Das in den Fig. 1 und 2 dargestellte, rechteckförmige Schalungselement hat einen aus den Teilen 1, 2, 3, 4 zusammengeschweissten Rahmen und zusätzliche, metallische Aussteif- und Abstützelemente. Diese bestehen aus drei Balkenpaaren 5, 6 ; 7, 8 ; 9, 10 ; die wie die Querteile und der mittig zwischen den Rahmelängsteilen gelegene Steg eines 1 inbezug aufeinander angeordnet sind. Die Balken 5, 6 und 7, 8 sind an den Rahmenlängsteilen 1, 3 angeschweisst und die Balken 9, 10 sind an den Balken 6, 8 angeschweisst. Zwischen den Balken jedes Paares ist ein DurChlassspalt 11, 12 bzw. 13 für Bindungsankerstäbe vorhanden. Das Schalungselement hat auch eine Schalungsplatte 14, die beispielsweise aus einer Sperrhoaplatte bestehen kann und die durch (nicht gezeigte) Schrauben an den Elementen 1-10 befestigt ist. Letztere bestehen im gezeigten Beispiel aus stählernen Profilstäben, deren U-förmiger Querschnitt ungleich lange Schenkel hat, wobei der längere Schenkel an der Schalungsplatte 14 anliegt. Die Elemente 1-10 könnten aber andere Querschnittsformen haben ; z. B. könnten die Rahmenteile 1, 2, 3, 4 aus abgekantetem Stahlblech bestehen, einen rechteckförmigen Hohlquerschnitt haben, mit Ansätzen, die an der einen Ecke des Rechteckes gelegen sind und an den Mantelflächen der Schalungsplatte 14 anliegen und an denselben angeschraubt sind.

Der Abstand a zwischen jedem Rahmenquerteil 2 bzw. 4 zum benachbarten, zu einem der Querteile des 1 gehörenden Balken 5 bzw. 7 ist mindestens angenähert gleich gross wie der Abstand b zwischen jedem Rahmenlängsteil 1 bzw. und dem benachbarten, zum Steg des I gehörenden Balken 9 bzw. 10. Bei solcher Ausbildung ergibt sich eine optimale Lastverteilung bzw. ein optimaler Aussteifungseffekt der zum I gehörenden Balken 5 bis 10.

In den Rahmenlängsteilen 1 und 3 vorhandene Durchlassbohrungen 15, 16, 17, 18 für Bindungsankerstäbe sind vorzugsweise zu den im I querverlaufenden Durchlassspalten 11, 12, fluchtend angeordnet, so wie in Fig. 1 ersichtlich ist. Es liegt auf der Hand, dass bei in einer Schalungskonstruktion seitlich gegeneinander versetzt gegenüberliegenden solchen Schalungselementen Bindungsankerstäbe, die sich beispielsweise durch die Löcher 15, 16 des einen Schalungselementes erstrecken, dann auch durch die Spalte 11, 12 und durch je nach Bedarf in der Schalungsplatte 14 des anderen Schalungselementes gebohrte Löcher hindurch erstrecken können.

Es liegt auch auf der Hand, dass, wenn in einer Schalungskonstruktion zwei der beschriebenen Schalungselemente nicht seitlich gegeneinander versetzt sind, einander gegenüberliegende Bindungsankerstäbe sich auf beliebiger Höhe durch die Spalte 13 (und nachträglich in deren Bereich in die Schalungsplatten 14 eingebohrte Löcher) hindurch erstrecken können.

Ein Verwendungsbeispiel mit seitlich gegeneinander versetzten Schalungselementen S gemäss Fig.1 und 2 ist die in Fig. gezeigte Stützschalung. Die Schalungsbindungen sind hier durch die strichpunktierten Linien 19, 20 versinnbildlicht ; die zugehörigen Bindungsankerstäbe erstrecken sich durch die Spalte 11, 12. Zusätzliche Schraubverbindungen zwischen den Schalungselementen sind durch die strichpunktierten Linien 21 angedeutet.

Fig.4 veranschaulicht in einem schematischen Horizontalquerschnitt einen Eckabschnitt einer Mauerschalungskonstruktion, in der nebst Schalungselemente S nach Fig. 1 und 2 auch ein Hilfsschalungselement HS nebst Hilfselementen H1, H2, H3 vorliegen. Bindungsankerstäbe, die durch die strichpunktierten Linien 22, 23 versinnbildlicht sind, erstrecken sich durch Spalte 13 von einander gegenüberliegenden Schalungselementen S ; weitere Bindungsankerstäbe, die durch die strichpunktierten Linien 24 versinnbildlicht sind, erstrecken sich durch Spalte 11 eines Schalungselementes S und sind in der Konstruktion mit bekannten Mitteln festgelegt.

Es erhellt aus obigen Darlegungen, dass hervorstechende Vorteile des erfindungsgemässen Schalungselementes sich aus dem Vorliegen des den Steg des I bildenden Balkenpaares 9, 10 und des zugehörigen Durchlassspaltes 13 ergeben : höhenversetzt oder nicht höhenversetzt einander gegenüberliegende Schalungselemente können durch z. B. eine, zwei oder drei in frei wählbarer Höhe gelegene Bindungen (die meistens zusätzlich zu Bindungen auftreten werden, die bei Rahmenlängsseiten vorliegen) gegeneinander abgestützt werden ; die Deformation der Schalungselemente unter der Druckeinwirkung des eingefüllten Betons wird dadurch erheblich herabgemindert. Durch eine sich durch den Durchlassspalt 13 erstreckende Bindung kann ein erfindungsgemässes Schalungselement auch sehr leicht in stufenlos verstellbarer Höhenlage an einem bestehenden Mauerunterteil oder dgl. befestigt werden.

## Patentansprüche

1. Rechteckförmiges Schalungselement mit einem metallischen Rahmen (1, 2, 3, 4), der mit zusätzlichen, metallischen Aussteif- und Abstützelementen versehen ist, zu den zwei quer, also parallel zur kürzeren Rechteckseite, verlaufende Balkenpaare (5, 6 und 7, 8) gehören, wobei zwischen den Balken jedes Paares ein Durchlassspalt (11, 12) für Bindungsankerstäbe vorhanden ist, und mit einer Schalungsplatte (14), dadurch gekennzeichnet, dass die Aussteif- und Abstützelemente ein drittes Balkenpaar (9, 10) aufweisen, das sich nur bis zu den querverlaufenden Balkenpaaren erstreckt, wobei die drei Balkenpaare wie die Querteile und der mittig zwischen den Rahmenlängsteilen gelegene Steg eines 1 inbezug aufeinander angeordnet sind und in der durch die äusseren Stäbe festgelegten Rahmenebene liegen, wobei zwischen den Balken dieses dritten Paares (9,10) ein Durchlassspalt (13) für Bindungsankerstäbe vorhanden ist, ferner dadurch gekennzeichnet, dass der Abstand (a) zwischen jedem Rahmenquerteil (2, 4) zum benachbarten, zu einem der Querteile des I gehörenden Balken (5, 7) mindestens angenähert gleich gross ist wie der Abstand (b) zwischen jedem Rahmenlängsteil (1, 3) und dem benachbarten, zum Steg des I gehörenden Balken (9, 10).

2. Schalungselement nach Anspruch 1, dadurch gekennzeichnet, dass in den Rahmenlängsteilen (1, 3) vorhandene Durchlassbohrungen (15, 16, 17, 18) für Bindungsankerstäbe zu den im I querverlaufenden Durchlassspalten (11, 12) fluchtend angeordnet sind.

## Claims

1. Rectangular-shaped shuttering element having a metal frame (1, 2, 3, 4) provided with additional metal stiffening and supporting elements which include two pairs of beams (5, 6 and 7, 8) running transversely, thus parallel to the shorter side of the rectangle, there being a passage slot (11, 12) for tie rods between the beams of each pair, and having a shuttering plate, (14), characterized in that the stiffening and supporting elements have a third pair of beams (9, 10) which extends only up to the pairs of beams running transversely, the three pairs of beams being disposed relative to one another like the transverse parts and the upright, situated midway between the longitudinal parts of the frame, of an I and lying in the frame plane defined by the outer bars, there being a passage slot (13) for tie rods between the beams of this third pair (9, 10), further characterized in that the distance (a) between each transverse part (2, 4) of the frame and the adjacent beam (5, 7) belonging to one of the transverse parts of the I is at least approximately the same as the distance (b) between each longitudinal frame part (1, 3) and the adjacent beam (9, 10) belonging to the upright of the I.

2. Shuttering element according to claim 1, characterized in that passage bores (15, 16, 17, 18) present in the longitudinal frame parts (1, 3) for tie rods are aligned with the passage slots (11, 12) running transversely in the I.

## Revendications

1. Elément de coffrage de forme rectangulaire, comprenant un cadre métallique (1, 2, 3, 4) pourvu de moyens supplémentaires métalliques de raidissement et de soutien qui comportent eux-mêmes deux paires de poutres (5, 6 et 7, 8) transversales, parallèles aux petits côtés du cadre, avec entre les poutres de chaque paire une fente (11, 12) pour l'engagement de barres de serrage, et une plaque de coffrage (14), caractérisé en ce que les moyens de raidissement et de soutien comportent une troisième paire de poutres (9, 10) qui ne s'étendent qu'entre les deux paires de poutres transversales, ces trois paires de poutres étant disposées les unes par rapport aux autres comme les éléments transversaux et le montant central d'un profilé en 1 dont le montant s'étend au milieu entre les grands côtés du cadre, dans le plan défini par les côtés extérieurs de ce cadre, en ce qu'une fente (13) pour des barres d'ancrage est ménagée entre les deux poutres de cette troisième paire (9, 10), et en ce que la distance (a) entre chacun des petits côtés du cadre (2, 4) et la poutre transversale (5, 7) du 1 qui en est la plus voisine est au moins approximativement aussi grande que la distance (b) entre chaque côté longitudinal (1, 3) du cadre et la poutre (9, 10) qui en est la plus proche et appartient au montant du I.

2. Elément selon la revendication 1, caractérisé en ce que des trous (15, 16, 17, 18) sont ménagés dans les côtés longitudinaux (1, 3) du cadre, pour des barres de serrage, ces trous étant dans le prolongement des fentes (11, 12) ménagées entre les poutres transversales du profil en I.
